# EUROPÄISCHE PATENTSCHRIFT

(11) **EP 3 858 184 B1**
(45) Veröffentlichungstag und Bekanntmachung des Hinweises auf die Patenterteilung: **15.10.2025**
(21) Anmeldenummer: 21153705.5
(22) Anmeldetag: 27.01.2021
(51) Int. Cl.: A44C 3/00, A44C 21/00

(54) **MÜNZE ODER MEDAILLE**
COIN OR MEDAL
PIÈCE OU MÉDAILLE

(30) Priorität: 27.01.2020 DE 102020101908
(43) Veröffentlichungstag der Anmeldung: 04.08.2021
(73) Patentinhaber: B.H. Mayer's Kunstprägeanstalt GmbH, 85757 Karlsfeld (DE)
(72) Erfinder: SCHREIBER, Bernhard, 82194 Gröbenzell (DE)
(74) Vertreter: Baldus, Oliver

(56) Entgegenhaltungen:
- WO-A1-2016/020234
- WO-A1-2017/063857
- AU-B1- 756 424
- CN-U- 209 862 543
- DE-A1- 19 959 500
- JP-A- H06 253 912

## Beschreibung

Münzen und Medaillen werden seit jeher, neben der Verwendung als Zahlungsmittel, auch in Gedenken an Personen der Zeitgeschichte sowie besondere Ereignisse benutzt.

Die klassische Methode Münzen oder Medaillen mit geprägten Reliefs herzustellen, ist das Kaltumformen von Rohlingen, oder auch Ronden genannt. Eine solche Ronde und ein Verfahren zur Kaltumformung ist zum Beispiel aus der Druckschrift DE 199 59 500 A1 bekannt. Hierbei wird ein Rohling mit einer erhabenen Kern- sowie einer erhabenen Randzone auf mindestens einer Seite der Münze mittels Kaltumformung bereitgestellt. Dieses Verfahren erlaubt jedoch nur die Herstellung von Münzen im kleinen Maßstab, da für die Kaltumformung der Ronde ausgesprochen hohe Drücke über eine zu lange Zeit aufgewendet werden müssen. Es ist nicht ein Relief mit einer besonders erhabenen Struktur, ein sogenanntes Hochrelief, also ein Relief mit einer maximalen Höhe von mehr als 30% der Rohlingsstärke, zu fertigen, und die relieffreien Oberflächen sind bei dieser Münze nicht besonders glatt.

Ein weiteres Verfahren zur Herstellung von Münzen oder Medaillen ist ein pulvermetallurgisches Verfahren, welches aus der Druckschrift DE 26 33 323 bekannt ist. Mittels des pulvermetallurgischen Verfahrens ist es möglich, spezielle Werkstoffkennzeichnungen der Münze zum Zwecke der Kennzeichnung gegenüber Fälschungen zu erreichen. Dies wird entweder mittels inhomogener Verteilung der Werkstoffe im Rohling oder durch Zusetzen eines nicht legierungsfähigen Fremdstoffes erreicht. In der Industrie sind jedoch solche Verfahren bisher jedoch ohne Bedeutung.

Münzen oder Medaillen mit einem Hochrelief und ein pulvermetallurgisches Herstellungsverfahren eines Rohlings einer solchen Münze oder Medaille sind aus der Druckschrift WO 2016/020234 A1 bekannt. Hierbei wird ein Metallpulver zu einem plattenförmigen oder scheibenförmigen Grünling mit zwei entgegengesetzt zueinander liegenden Stirnseiten von Pressstempeln gepresst. Anschließend wird der Grünling unter Bildung des Prägerohlings mit einer zum Grünling passenden Form gesintert, wobei mindestens eine Seite des Rohlings wenigstens teilweise mit einem Profil versehen wird. Dieses Profil kann eine Profilhöhe von über 100% der Ausgangsmaterialstärke des Grünlings aufweisen. In der Praxis jedoch, ist eine Ausbildung eines Hochreliefs auf beiden Seiten der Münze mittels eines pulvermetallurgischen Verfahrens nicht realisierbar. Es sind sehr hohe Drücke nötig, um sämtliche Feinheiten eines Reliefs mit dem Pulver auszufüllen, was nur erreicht werden kann, wenn die Oberfläche auf einer Seite glatt ist und mittels eines flachen Pressstempels das Pulver in das dreidimensionale Relief der anderen Seite verdichtet wird. Befinden sich auf beiden Seiten Reliefs sind diese Drücke nicht an allen Stellen erreichbar.

Die Druckschrift JP H06 253912 A betrifft eine Münze mit einer Vielzahl von konzentrischen Ringen gemäß dem Oberbegriff des Anspruchs 1.

Die Druckschrift AU 756424 betrifft eine Münze mit Hologrammprägung.

Die Druckschrift WO2017/063857 A1 betrifft eine Kursmünze.

Die Druckschrift CN 209 862 543 U betrifft eine Erinnerungsmünze mit einer Identifikationsfunktion.

Bisher ist es jedoch nicht möglich, eine Hochrelief-Münze oder - Medaille in Kombination mit einer sehr ebenen Oberfläche, dem sogenannten Spiegelglanz zu schaffen.

Der Erfindung liegt daher die Aufgabe zugrunde, eine Münze oder Medaille zu schaffen, um ein außergewöhnliches und fälschungssicheres Erinnerungsstück zu gestalten.

Diese Aufgabe wird durch einen Gegenstand nach den unabhängigen Ansprüchen gelöst. Vorteilhafte Weiterbildungen ergeben sich aus den Unteransprüchen.

Diese Aufgabe wird durch eine Münze oder Medaille gelöst, die mindestens ein dreidimensionales Relief aufweist, das sich auf mindestens einer Seite der Münze oder Medaille erhaben aus einer Oberfläche heraustretend erstreckt und als Hochrelief ausgebildet ist. Die Oberfläche, soweit sie flach und relieffrei ist, ist hochglatt (Spiegelglanz) und weist eine Rauheit Rₐ von < 0,1 µm, insbesondere von < 0,03 µm auf. Die Rauheit R_{z} der relieffreien Oberfläche liegt unter 1,0 µm, insbesondere unter 0,3 µm. Die relieffreie Oberfläche weist einen Glanzgrad bei einem Messwinkel von 20° von über 900 GU, insbesondere von über 1200 GU, auf und die Rauheit Ra der relieffreien Oberfläche liegt im Bereich zwischen 5 nm und 30 nm.

Die Münze oder Medaille ist derart ausgestaltet, dass die Münze oder Medaille mindestens ein dreidimensionales Relief aufweist, das sich auf mindestens einer Seite der Münze oder Medaille erstreckt und dieses mit dem sogenannten Spiegelglanz an den relieffreien Stellen verbindet. Hierbei weisen die hochglatten Oberflächen eine Rauheit Rₐ von unter 0,1 µm. Der Rauheitswert R_{z} liegt bei unter 1,0 µm. Besonders günstig ist es, wenn die Rauheit Ra unter 0,03 µm und R_{z} unter 0,3 µm liegt und somit ein möglichst hoher Glanzgrad (GU) erreicht wird.

In vorteilhafter Weiterbildung ist es vorgesehen, dass die Münze oder Medaille mit dem (Hoch-)Relief aus massivem Metall besteht, insbesondere aus einem Edelmetall. Ein solches Metall ist widerstandsfähig und auch ästhetisch ansprechend. Bevorzugt sind vor allem die Metalle Gold (Au), Silber (Ag), Platin (Pt), Palladium (Pd), Kupfer (Cu) und Nickel (Ni) sowie vergoldete oder versilberte Metallrohlinge. Auch plattierte Rohlinge können in einer weiteren Ausgestaltungsform Anwendung finden. Des Weiteren eignen sich Legierungen wie Messing, Bronze und sämtliche CuNi-Legierungen.

Ein weiterer Vorteil der Münze oder Medaille mit Hochrelief ist, dass durch die Verwendung von massiven Metallen eine hohe Stabilität des Reliefs, insbesondere bei sehr feinen Strukturen, erreicht wird.

In weiterer vorteilhafter Weiterbildung ist es für Ausgangsmaterialien (Reinmetalle und Legierungen) aus der Gruppe Silber (Ag), Kupfer (Cu), Messing, Bronze sowie aller CuNi-Legierungen möglich, Reliefhöhen von über 125% der Ausgangsmaterialstärke zu erreichen, für Ausgangsmaterialien (Reinmetalle und Legierungen) der Gruppe Gold (Au), Platin (Pt) und Palladium (Pd) von über 100% der Ausgangsmaterialstärke. Dies entspricht Reliefhöhen, die um das 10-20-fache höher sind als die herkömmlichen Reliefs und sogar Höhen von bereits bekannten, mittels pulvermetallurgischer Verfahren hergestellten, Hochreliefs übertreffen. Die Reliefs können nicht nur auf einer, sondern auch auf beiden Seiten der Münze oder Medaille in Kombination mit dem sogenannten "Spiegelglanz" erreicht werden.

In vorteilhafter Ausgestaltung ist das Relief auf beiden Seiten im Verhältnis x:y = 1:1 (mit x = Reliefhöhe am höchsten Punkt der einen Seite, y = Reliefhöhe am höchsten Punkt der gegenüberliegenden Seite) verteilt. Des Weiteren sind auch andere Verteilungen, wie beispielsweise von bis zu 3:1, denkbar. Die Möglichkeit der Variation der Höhenverteilung der Reliefs ermöglicht die Herstellung einer Mehrzahl unterschiedlicher, alternativer Ausführungsformen. Damit bestimmte Münzen oder Medaillen als Erinnerungsstücke eine hohe Individualität zeigen und auf den ersten Blick außergewöhnlich sind, kann eine Verteilung der Reliefhöhen auf den beiden Münzseiten vorgenommen werden. Die menschliche Wahrnehmung ist vor allem haptisch sehr ausgeprägt und eine ungleichmäßige Verteilung der Reliefhöhen wird sofort als ungewöhnlich und daher als individuell im Gedächtnis behalten. Ein so gestaltetes Hochrelief in Kombination mit einer hochglatten Oberfläche der relieffreien Stellen (Spiegelglanz) ermöglicht eine besonders hochwertige Anmutung der Münze oder Medaille.

In weiterer vorteilhafter Weiterbildung ist es vorgesehen, eine hochglatte Oberfläche mit einem Glanzmesswert bei einem Messwinkel von 20° von über 1400 GU, insbesondere von über 1200 GU zu erzielen. Die Ebenheit liegt bevorzugt über 750 Rspec, insbesondere über 900 Rspec. Dieser Werte stellen sicher, dass die Oberfläche der Münze oder Medaille an ihren glatten, relieffreien Stellen hochglatt erscheint und den sogenannten "Spiegelglanz" aufweist.

In einem beispielhaften Herstellungsverfahren der Münze oder Medaille wird der Rohling (Ronde) in einem Pressraum, der aus dem Prägering mit einander gegenüberliegenden, aufgesetzten ersten und zweiten Prägestempeln aufgebaut ist, vorgelegt. Der Prägering sowie die beiden Prägestempel bestehen aus sehr druckfestem Material. Der erhitzte Rohling wird unter einem Druck von > 50 to gesetzt und über mindestens 1 min auf diesem Druck gehalten, wobei er abkühlt.

Die starke Umformung des Rohlings (Ronde) kann hierbei durch zwischenzeitliches Glühen erleichtert werden. Der erste und zweite Prägestempel weisen an den flachen, also relieffreien Stellen, eine sehr glatte Oberfläche in Richtung der Prägekammer auf. Dies ermöglicht eine optimale Verdichtung und das Ausgleichen jeglicher Unebenheiten an der Oberfläche des Rohlings. Dies ermöglicht eine Kombination eines Höhenreliefs mit dem sogenannten Spiegelglanz, einer sehr glatten Oberfläche (Glanzmesswerte > 900 GU (bei einem Messwinkel von 20°), Ebenheit > 750 Rspec) mit einer Rauheit von Rₐ < 0,1 µm, bevorzugt < 0,03 µm und R_{z} < 1,0 µm, bevorzugt < 0,3 µm.

Besonders günstig ist die Verwendung einer Prägekammer, bei der zwischen Prägestempel und Prägering ein sehr kleiner Spalt, insbesondere ein Spalt von etwa 0,02 mm, liegt. Dies stellt sicher, dass so wenig Material wie möglich verloren geht.

Weitere Vorteile, Einzelheiten und Merkmale ergeben sich aus der nachfolgenden Beschreibung mehrerer Ausführungsbeispiele der Erfindung anhand der Zeichnung.

Es zeigen:
- Fig. 1: eine perspektivische Darstellung einer Münze oder Medaille mit dreidimensionalem Relief eines beispielhaften Motives, in einer ersten Ausführungsform;
- Fig. 2: eine schematische Darstellung der Seitenansicht einer Münze oder Medaille mit zwei dreidimensionalen Reliefs eines beispielhaften Motives auf je einer Seite der Münze oder Medaille, in einer weiteren Ausführungsform; und
- Fig. 3: eine schematische Darstellung des Querschnittes der Prägekammer mit Prägering mit Heizelement, erstem und zweitem hochglattem Prägestempel sowie dem Rohling der Münze oder Medaille.

Fig.1 zeigt eine perspektivische Seitenansicht einer Münze oder Medaille 2 mit einem umlaufenden Außenrand 4. Die Münze oder Medaille weist einen Durchmesser von etwa 10 mm bis 100 mm auf. Auf der hochglatten Oberfläche 6 (Spiegelglanz) der Münze oder Medaille 2 befindet sich ein dreidimensionales Relief 8. Das Relief besitzt eine Höhe von über 100% der Ausgangsmaterialstärke, in dem Ausführungsbeispiel von 2 mm, und der Spiegelglanz eine Rauheit Ra von unter 0,03 µm. Die Oberfläche 4 der Münze besteht aus einem widerstandsfähigen und ästhetischen Material. Gemäß den obigen Ausführungen werden unter anderem vor allem die Metalle Gold (Au), Silber (Ag), Platin (Pt), Palladium (Pd), Kupfer (Cu) und Nickel (Ni) sowie vergoldete oder versilberte Metallrohlinge als vorteilhaft vorgeschlagen. In dem vorliegendem Ausführungsbeispiel wird ein Edelmetall, nämlich Silber (Ag) verwendet.

Fig. 2 zeigt eine Seitenansicht der Münze oder Medaille 2 mit einem umlaufenden Außenrand 4. Es ist wiederum die hochglatten Oberfläche 6 (Spiegelglanz) der Münze oder Medaille 2 sowie je ein dreidimensionales Relief 8 auf jeder Seite der Münze oder Medaille dargestellt.

In Fig. 3 ist ein Querschnitt durch die Prägekammer 10 mit Prägering 12 mit Heizelement 20, erstem 14a und zweitem 14b Prägestempel 14 mit Hochreliefnegativ 22 sowie dem Rohling 16 der Münze oder Medaille 2 dargestellt. Besonders günstig es, wenn in der Prägekammer 10 zwischen Prägestempel 14 und Prägering 12 ein sehr kleiner Spalt 18, insbesondere ein Spalt von 0,02 mm, verwirklicht ist. Dies stellt sicher, dass so wenig Material des Rohlings 16 wie möglich verloren geht. Optimalerweise liegt der Prägering 12 sehr nahe am Rohling 16 der Münze oder Medaille 2 an, um eine Verformung des Rohlings 16 der Münze oder Medaille 2 während des Präge-Vorgangs zu vermeiden. Mittels dieses Aufbaus und der sehr glatten Oberfläche der flachen, also relieffreien Stellen des ersten 14a und zweiten 14b Prägestempels 14 ist es möglich, eine optimale Verdichtung und das Ausgleichen jeglicher Unebenheiten an der Oberfläche des Rohlings 16 zu erreichen.

## Patentansprüche

1. Münze oder Medaille, mit einem umlaufenden Außenrand (4), wobei die Münze oder Medaille (2) mindestens ein dreidimensionales Relief (8) aufweist, das sich auf mindestens einer Seite der Münze oder Medaille (2) erhaben aus einer Oberfläche (6) heraustretend erstreckt und als Hochrelief ausgebildet ist, **dadurch gekennzeichnet, dass** die Oberfläche (6), soweit sie flach und relieffrei ist, hochglatt (Spiegelglanz) ist und eine Rauheit Rₐ von < 0,1 µm, insbesondere von < 0,03 µm aufweist, die Rauheit R_{z} der relieffreien Oberfläche (6) unter 1,0 µm, insbesondere unter 0,3 µm, liegt, die relieffreie Oberfläche (6) einen Glanzgrad bei einem Messwinkel von 20° von über 900 GU, insbesondere von über 1200 GU, aufweist und die Rauheit Rₐ der relieffreien Oberfläche (6) im Bereich zwischen 5 nm und 30 nm liegt.

2. Münze oder Medaille nach Anspruch 1, **dadurch gekennzeichnet, dass** die Münze oder Medaille (2) aus einer Scheibe massiven Metalls besteht.

3. Münze oder Medaille nach Anspruch 1 und Anspruch 2, **dadurch gekennzeichnet, dass** das dreidimensionale Relief (8) als Hochrelief ausgebildet ist und sich auf beiden Seiten der Münze oder Medaille (2) erstreckt.

4. Münze oder Medaille nach einem der vorhergehenden Ansprüche, **dadurch gekennzeichnet, dass** die beiden einander gegenüber liegenden dreidimensionalen Hochreliefs (8) unterschiedliche Höhen, insbesondere im Verhältnis zwischen x:y = 1,3:1 und x:y = 3:1 (mit x = Reliefhöhe am höchsten Punkt der einen Seite, y = Reliefhöhe am höchsten Punkt der gegenüberliegenden Seite), aufweisen.

5. Münze oder Medaille nach Anspruch 1 bis Anspruch 4, **dadurch gekennzeichnet, dass** die beiden einander gegenüber liegenden dreidimensionalen Hochreliefs (8) ein Höhenverhältnis von x:y = 1,3:1, insbesondere von x:y = 1,2:1 und bevorzugt x:y = 1:1, aufweisen.

6. Münze oder Medaille nach einem der vorhergehenden Ansprüche, **dadurch gekennzeichnet, dass** die relieffreie Oberfläche (6) eine Ebenheit von über 750 Rspec, insbesondere von über 900 Rspec, aufweist.

7. Münze oder Medaille nach einem der vorhergehenden Ansprüche, **dadurch gekennzeichnet, dass** die Münze oder Medaille (2) aus Stahl, Edelmetall, einer Edelmetalllegierung oder einem Buntmetall besteht oder versilbert oder vergoldet oder mit Edelmetall plattiert ist.

8. Herstellungsverfahren einer Münze oder Medaille (2) nach einem der Ansprüche 1 bis 7, bei dem ein Rohling (16) in einen Pressraum (10) vorgelegt wird, der aus dem Prägering (12) mit einander gegenüberliegenden, aufgesetzten ersten und zweiten Prägestempeln (14a, 14b) aufgebaut ist und der Prägering (12) und die beiden Prägestempel (14a, 14b) aus druckfestem Material bestehen und der erhitzte Rohling (16) unter einen Druck von größer als 50 t gesetzt wird und über mindestens 1 min auf diesem Druck gehalten wird, wobei er abkühlt.

## Claims

1. A coin or medal having a circumferential outer edge (4), wherein the coin or medal (2) has at least one three-dimensional relief (8) which extends on at least one side of the coin or medal (2) from a surface (6) in an elevated protruding manner and is configured as a high relief, **characterized in that** the surface (6), insofar as it is flat and relief-free, has a high level of smoothness (mirror finish) and has a roughness Rₐ of <0.1 µm, in particular of <0.03 µm, wherein the roughness R_{z} of the relief-free surface (6) is below 1.0 µm, in particular below 0.3 µm, the relief-free surface (6) has a gloss level of more than 900 GU, in particular of more than 1200 GU, at a measuring angle of 20°, and the roughness Rₐ of the relief-free surface (6) is in a range between 5 nm and 30 nm.

2. The coin or medal as claimed in claim 1, **characterized in that** the coin or medal (2) consists of a disc of solid metal.

3. The coin or medal as claimed in claim 1 and claim 2, **characterized in that** the three-dimensional relief (8) is configured as a high relief and extends on both sides of the coin or medal (2).

4. The coin or medal as claimed in any one of the preceding claims, **characterized in that** the two three-dimensional high reliefs (8) opposite one another have different heights, in particular at the rate of x:y = 1.3:1 and x:y = 3:1 (wherein x = relief height at the highest point of the one side, y = relief height at the highest point of the opposite side).

5. The coin or medal as claimed in claim 1 to claim 4, **characterized in that** the two three-dimensional high reliefs (8) opposite one another have a height ratio of x:y = 1.3:1, in particular of x:y = 1.2:1, and preferably of x:y = 1:1.

6. The coin or medal as claimed in any one of the preceding claims, **characterized in that** the relief-free surface (6) has a flatness of more than 750 Rspec, in particular of more than 900 Rspec.

7. The coin or medal as claimed in any one of the preceding claims, **characterized in that** the coin or medal (2) consists of steel, precious metal, a precious metal alloy or non-ferrous metal or is silvered or gilded or plated with precious metal.

8. A production method for a coin or medal (2) as claimed in any one of the claims 1 to 7, in which a blank (16) is laid in a pressing chamber (10) which is built up of a coining ring (12) with opposite first and second coining stamps (14a, 14b) placed on top, and wherein the coining ring (12) and the two coining stamps (14a, 14b) consist of pressure-resistant material and the heated blank (16) is subjected to a pressure of more than 50 t and held at this pressure for at least 1 min, whereby it cools.

## Revendications

1. Pièce de monnaie ou médaille, ayant un bord extérieur circonférentiel (4), où la pièce ou la médaille (2) présente au moins un relief tridimensionnel (8) qui s'étend sur au moins une face de la pièce ou de la médaille (2) en saillie par rapport à une surface (6) et qui est réalisé sous forme d'un haut-relief, **caractérisé en ce que** la surface (6), dans la mesure où elle est plate et exempte de relief, est très lisse (finition miroir) et présente une rugosité Rₐ de < 0,1 µm, en particulier de < 0,03 µm, la rugosité R_{z} de la surface sans relief (6) est inférieure à 1,0 µm, en particulier inférieure à 0,3 µm, la surface exempte de relief (6) présente un degré de brillance supérieur à 900 GU, en particulier supérieur à 1200 GU, pour un angle de mesure de 20°, et la rugosité Rₐ de la surface exempte de relief (6) est comprise entre 5 nm et 30 nm.

2. Pièce de monnaie ou médaille selon la revendication 1, **caractérisée en ce que** la pièce ou la médaille (2) est constituée d'un disque en métal massif.

3. Pièce de monnaie ou médaille selon la revendication 1 et la revendication 2, **caractérisée en ce que** le relief tridimensionnel (8) est conçu comme un haut-relief et s'étend sur les deux faces de de la pièce ou de la médaille (2).

4. Pièce de monnaie ou médaille selon l'une des revendications précédentes, **caractérisée en ce que** les deux hauts-reliefs tridimensionnels (8) situés l'un en face de l'autre présentent des hauteurs différentes, en particulier dans un rapport compris entre x:y = 1,3:1 et x:y = 3:1 (avec x = la hauteur du relief au point le plus haut sur une face, y = la hauteur du relief au point le plus haut sur la face opposée).

5. Pièce de monnaie ou médaille selon la revendication 1 à 4, **caractérisée en ce que** les deux hauts-reliefs tridimensionnels (8) situés l'un en face de l'autre présentent un rapport de hauteur de x:y = 1,3:1, en particulier x:y = 1,2:1 et de préférence x:y = 1:1.

6. Pièce de monnaie ou médaille selon l'une des revendications précédentes, **caractérisée en ce que** la surface sans relief (6) présente une planéité de plus de 750 Rspec, en particulier de plus de 900 Rspec.

7. Pièce de monnaie ou médaille selon l'une quelconque des revendications précédentes, **caractérisée en ce que** la pièce ou la médaille (2) est en acier, en métal précieux, en alliage de métaux précieux ou en métaux non ferreux, ou **en ce qu'**elle est argentée ou dorée or ou plaquée de métal précieux.

8. Procédé de fabrication d'une pièce de monnaie ou d'une médaille (2) selon l'une quelconque des revendications 1 à 7, où une ébauche (16) est introduite dans une chambre de pressage (10) constituée de l'anneau de frappe (12) avec une première et une deuxième matrice de frappe (14a, 14b) et l'anneau de frappe (12) superposés et opposés l'un à l'autre et les deux matrices de frappe (14a, 14b) sont constituées d'un matériau résistant à la pression, et l'ébauche chauffée (16) est soumise à une pression supérieure à 50 t et maintenue à cette pression pendant au moins 1 minute, où elle refroidit.
